# FASCICULE DE BREVET EUROPEEN

(11) **EP 1 450 384 B1**
(45) Date de publication et mention de la délivrance du brevet: **27.07.2016**
(21) Numéro de dépôt: 04290426.8
(22) Date de dépôt: 17.02.2004
(51) Int. Cl.: H01H 13/18, H01H 15/10

(54) **Dispositif de détection et véhicule correspondant**
Vorrichtung zur Detektion und Fahrzeug mit dieser Vorrichtung
Detection device and vehicle with such a device

(30) Priorité: 20.02.2003 FR 0302101
(43) Date de publication de la demande: 25.08.2004
(73) Titulaire: Peugeot Citroen Automobiles S.A., 78140 Vélizy Villacoublay (FR)
(72) Inventeur: Duffet, Cyril, 90700 Chatenois les Forges (FR)

(56) Documents cités:
- EP-A2- 0 415 078
- DE-A- 3 839 404
- JP-A- 11 015 559
- US-A- 2 470 701
- US-A- 4 762 969

## Description

La présente invention concerne un dispositif de détection, du type comprenant un interrupteur ayant un corps de base et un doigt d'interrupteur mobile entre une première et une seconde positions définissant deux états de conduction distincts, espacées l'une de l'autre d'une distance de commutation. Un dispositif selon le préambule de la revendication 1 est notamment décrit dans DE 38 39 404.

Elle s'applique notamment aux dispositifs de détection de fermeture de porte dans des véhicules automobiles. On connaît des interrupteurs utilisés pour détecter l'état de fermeture d'une porte dans des véhicules automobiles. A cet effet on utilise des interrupteurs miniature qui comprennent un corps de base et un doigt d'interrupteur mobile entre des positions de repos et de commutation. La distance entre ces deux positions est faible généralement comprise entre 1mm et 3mm.

Toutefois, les tolérances de montage de la porte peuvent atteindre cet ordre de grandeur.En conséquence, lorsque la porte est à l'état fermé, la position relative entre la porte et l'interrupteur peut être de telle sorte que le doigt d'interrupteur n'est pas dans sa position de commutation. Ainsi, une détection fiable de la fermeture n'est pas possible.

La présente invention a pour but de pallier cet inconvénient et de proposer un dispositif qui permette une détection fiable de la position de fermeture de la porte.

A cet effet l'invention a pour objet un dispositif selon la revendication 1.

Selon d'autres modes de réalisation, l'invention comporte l'une ou plusieurs des caractéristiques suivantes :
- la distance de maintien est supérieure à deux fois la distance de commutation ;
- la distance entre la position de repos et la position de commutation de l'élément de transmission est comprise entre 0,5 fois et 2 fois la distance de commutation ;
- le doigt d'interrupteur et l'élément de transmission sont mobiles en translation suivant deux directions s'étendant sensiblement perpendiculairement l'une à l'autre ;

L'invention a en outre pour un véhicule automobile comprenant
- un élément fixe,
- un élément mobile par rapport à l'élément fixe, et
- un dispositif de détection de la position mutuelle des deux éléments,
caractérisé en ce que le dispositif de détection est un dispositif tel que défini ci-dessus.

Selon d'autres modes de réalisation, le véhicule comporte les caractéristiques suivantes :
- l'élément fixe est une structure porteuse et l'élément mobile est une porte, et le dispositif de détection est un dispositif de détection de la fermeture de la porte ;
- l'élément fixe est une structure porteuse, l'élément mobile est un toit pliable, et le dispositif est un dispositif de détection de la fermeture du toit.

L'invention sera mieux comprise à la lecture de la description qui va suivre, donnée uniquement à titre d'exemple et faite en se référant aux dessins annexés, sur lesquels :
- la Figure 1 est une vue schématique d'une partie d'un véhicule comprenant un dispositif de détection selon l'invention vue en coupe dans sa configuration de repos; et
- la Figure 2 est une vue analogue à la Figure 1, le dispositif étant dans la configuration de détection.

Sur la Figure 1 est représentée une partie d'un véhicule automobile, désignée par la référence générale 2.

La partie du véhicule 2 comprend une structure porteuse 4 et un couvercle de coffre 6. Le couvercle de coffre 6 est articulé sur la structure 4 du véhicule, entre une position ouverte (Figure 1) et une position fermée (Figure 2).

Le véhicule comprend un dispositif de détection 8 adapté pour détecter la position fermée du couvercle 6.

Le dispositif de détection 8 comprend un support de boîtier 10 fixé à la structure du véhicule 4 ainsi qu'un bloc de butée 12 fixé sur le couvercle 6.

Le support 10 délimite une première surface de butée 14 plane dirigée vers le couvercle 6.

Le bloc de butée 12 est fabriqué d'une seule pièce et délimite une seconde surface de butée 16 plane et une surface d'actionnement 18. Le bloc de butée 12 est disposé sur le couvercle 6 de telle sorte qu'à l'état fermé du couvercle 6 les deux surfaces de butée 14, 16 s'appliquent l'une sur l'autre, tandis qu'à l'état ouvert du couvercle 6 elles sont éloignées l'une de l'autre.

La surface d'actionnement 18 s'étend parallèlement à la seconde surface de butée 16 et est décalée en retrait de celle-ci d'une distance de décalage dd mesurée perpendiculairement à la surface 16.

Le dispositif 8 est en outre muni d'un interrupteur miniature 20 servant à détecter la présence du bloc de butée 12 à proximité du support 10. L'interrupteur miniature 20 est connu en soi et est constitué d'un corps de base 22 et d'un doigt d'interrupteur 24.

Le doigt 24 est mobile en translation suivant une direction X-X entre une position sortie (Figure 1) et une position rétractée (Figure 2) définissant deux états distincts de commutation. Lorsque le doigt 24 est dans sa position rétractée, l'interrupteur 20 est passant signalant la présence du couvercle 6. La distance de commutation entre ces deux positions est référencée dc et est comprise entre 1mm et 3mm.

Le dispositif 8 comprend un coulisseau de transmission 26 mobile en translation par rapport au corps 22 de l'interrupteur. Le coulisseau 26 est déplaçable suivant une direction de transmission Y-Y, entre une position de repos (Figure 1), une position intermédiaire de commutation et une position rétractée de maintien (Figure 2). Dans chacune des positions du coulisseau, une extrémité d'actionnement fait saillie par rapport à la première surface de butée 14.

La direction de transmission Y-Y s'étend sensiblement perpendiculairement par rapport à la direction de doigt X-X.

Une surface de came 30 est agencée sur le coulisseau de transmission 26 et est tournée vers le doigt 24. La surface de came 30 comprend une partie de commutation 32 formant rampe qui s'étend sur une distance de commutation d1 de la direction Y-Y et qui s'applique sur le doigt d'interrupteur 24 entre les positions de repos et de commutation du coulisseau de transmission 26. La rampe est inclinée par rapport à la direction X-X, de telle sorte que la distance de commutation d1 du coulisseau de transmission 26 peut être égale à la distance de commutation dc du doigt d'interrupteur 24. De préférence, le rapport de dc à d1 est compris entre 0,5 et 2, de manière à ce que, lorsque le coulisseau de transmission 26 a dépassé la distance d1, la distance dc du doigt d'interrupteur 24 est parcourue.

Une partie de maintien 34 de la surface de came 30 se raccorde à la partie de commutation 32 et s'étend parallèlement à la direction de transmission Y-Y. La partie de maintien 34 est conformée de telle sorte que lorsque le coulisseau de transmission 26 se déplace entre ses positions de commutation et de maintien, le doigt 24 soit maintenu dans sa position de commutation.

La partie de maintien 34 s'étend sur une distance de maintien d2, mesurée suivant la direction de transmission Y-Y. La distance de maintien d2 est supérieure à la distance de commutation dc. De préférence, la distance de maintien d2 est supérieure à deux fois la distance de commutation dc.

L'ensemble comprend en outre un ressort hélicoïdal 38 qui sollicite le coulisseau de transmission 26 vers sa position de repos.

L'interrupteur 20, le coulisseau de transmission 26 et le ressort 38 sont montés sur un boîtier 40. Le boîtier 40 est fixé sur le support de boîtier 10. Ce boîtier délimite un canal de guidage du coulisseau 26.

L'ensemble selon l'invention fonctionne de la façon suivante.

Initialement, le couvercle de coffre est dans sa configuration ouverte. Le bloc de butée 12 se trouve éloigné du support de boîtier 10. Le doigt d'interrupteur 24 est dans sa première position et le coulisseau de transmission 26 est dans sa position de repos et n'est sollicité que par le ressort 38.

Lors de la fermeture du couvercle 6, le bloc de butée 12 est rapproché du support 10 jusqu'à ce que la surface d'actionnement 18 s'applique sur l'extrémité libre du coulisseau de transmission 26.

Dans un premier temps, le coulisseau de transmission 26 est déplacé de sa position de repos vers sa position de commutation et déplace progressivement le doigt 24 dans sa seconde position. L'interrupteur 20 devient alors passant signalant la fermeture du coffre.

Lors de la poursuite de la fermeture, le doigt d'interrupteur 24 est maintenu dans sa position de commutation par la partie de maintien 34 de la surface de came 30. Etant donné que la distance de maintien d2 est plus grande que la distance de commutation dc, l'état de fermeture du coffre est détecté avec sûreté puisque même si les tolérances de fabrication sont telles que le bloc 12 ne vient pas en appui sur la surface 14, la fermeture du coffre est détectée.

L'ensemble selon l'invention est également applicable à la détection de la fermeture d'un toit pliant d'un cabriolet, ou à d'autres applications dans lesquelles la position relative entre un élément mobile et un élément fixe doit être détectée.

En outre, dans le cas où après le montage de l'ensemble, il s'avère que la position de commutation de l'interrupteur 20 ne correspond pas à la position relative souhaitée entre les éléments fixe et mobile, celle-ci peut être modifiée en échangeant le coulisseau de transmission 26 par un coulisseau 26 de longueur différente.

Par ailleurs, grâce au coulisseau de transmission, le doigt d'interrupteur est décalé de la surface de butée et est ainsi protégé contre de salissures.

Il est encore à noter que l'utilisation d'un interrupteur miniature rend l'ensemble économique et fiable.

La disposition en retrait de la surface d'actionnement 18 par rapport à la surface de butée 16 assure préférentiellement que le coulisseau de transmission 26 fait continuellement saillie de la surface de butée 14.

## Revendications

1. Dispositif de détection, du type comprenant un interrupteur (20) ayant un corps de base (22) et un doigt d'interrupteur (24) mobile entre une première et une seconde positions définissant deux états de conduction distincts, espacées l'une de l'autre d'une distance de commutation (dc), comprenant en outre un élément de transmission (26) mobile par rapport au corps de base (22) entre une position de repos, une position de commutation et une position de maintien, où l'élément de transmission (26) est adapté pour maintenir le doigt d'interrupteur (24) dans sa seconde position entre sa position de commutation et sa position de maintien, où la position de commutation est espacée de la position de maintien d'une distance de maintien (d2) qui est supérieure à la distance de commutation (dc), le dispositif comprenant en outre un boîtier (40) dans lequel est immobilisé le corps de base (22) de l'interrupteur (20) et dans lequel l'élément de transmission est monté mobile **caractérisé en ce qu'**il comprend
- un support de boîtier (10) sur lequel est fixé le boîtier (40),
- une première surface de butée (14) délimitée par le support de boîtier (10),
- un élément de butée (12) complémentaire ayant une seconde surface de butée (16), complémentaire de la première surface de butée (14) et comprenant une surface d'actionnement (18) de l'élément de transmission (26) de telle sorte que lorsque lesdites surfaces de butée (14, 16) s'appliquent l'une sur l'autre, l'élément de transmission (26) est maintenu dans sa position de maintien, la surface d'actionnement (18) s'étendant parallèlement à la seconde surface de butée (16) et étant décalée en retrait de celle-ci.

2. Dispositif de détection selon la revendication 1, **caractérisé en ce que** la distance de maintien (d2) est supérieure à deux fois la distance de commutation (dc).

3. Dispositif de détection selon la revendication 1 ou 2, **caractérisé en ce que** la distance (d1) entre la position de repos et la position de commutation de l'élément de transmission (26) est comprise entre 0,5 fois et 2 fois la distance de commutation (dc).

4. Dispositif de détection selon l'une quelconque des revendications 1 à 3, **caractérisé en ce que** le doigt d'interrupteur (24) et l'élément de transmission (26) sont mobiles en translation suivant deux directions (X-X, Y-Y) s'étendant sensiblement perpendiculairement l'une à l'autre.

5. Dispositif de détection selon la revendication 1, **caractérisé en ce que** la seconde surface de butée (16) et la surface d'actionnement (18) sont sensiblement parallèles et décalées l'une par rapport à l'autre.

6. Dispositif de détection selon l'une quelconque des revendications précédentes, **caractérisé en ce que** l'élément de transmission comprend une came (30) comprenant une partie de commutation (32) adaptée pour déplacer le doigt d'interrupteur entre ses deux positions.

7. Véhicule automobile comprenant
- un élément fixe (4)
- un élément (6) mobile par rapport à l'élément fixe et,
- un dispositif de détection de la position mutuelle des deux éléments (4, 6),
**caractérisé en ce que** le dispositif de détection est un dispositif selon l'une des revendications précédentes.

8. Véhicule automobile selon la revendication 7, **caractérisé en ce que** l'élément fixe est une structure porteuse (4) et l'élément mobile est une porte (6), et **en ce que** le dispositif de détection est un dispositif de détection de la fermeture de la porte.

9. Véhicule automobile selon la revendication 7, **caractérisé en ce que** l'élément fixe est une structure porteuse, **en ce que** l'élément mobile est un toit pliable et **en ce que** le dispositif est un dispositif de détection de fermeture de toit.

## Patentansprüche

1. Detektionsvorrichtung des Typs, die einen Schalter (20) umfasst, der einen Grundkörper (22) und einen Schaltfinger (24) hat, der zwischen einer ersten und einer zweiten Position, die zwei getrennte Leitungszustände definieren, beweglich ist, die voneinander durch eine Umschaltdistanz (dc) getrennt sind, die außerdem ein Übertragungselement (26) umfasst, das in Bezug zu dem Grundkörper (22) zwischen einer Ruhestellung, einer Schaltstellung und einer Halteposition beweglich ist, wobei das Übertragungselement (26) angepasst ist, um den Schaltfinger (24) in seiner zweiten Position zwischen seiner Umschaltposition und seiner Halteposition zu halten, wobei die Umschaltposition von der Halteposition um eine Haltedistanz (d2), die größer ist als die Umschaltdistanz (dc), beabstandet ist, wobei die Vorrichtung außerdem ein Gehäuse (40) umfasst, in dem der Grundkörper (22) des Schalters (20) stillgestellt ist, und wobei das Übertragungselement beweglich montiert ist, **dadurch gekennzeichnet, dass** sie Folgendes umfasst
- einen Gehäuseträger (10), auf dem das Gehäuse (40) befestigt ist,
- eine erste Anschlagoberfläche (14), die durch den Gehäuseträger (10) abgegrenzt ist,
- ein komplementäres Anschlagelement (12), das eine zweite Anschlagoberfläche (16) umfasst, die zu der ersten Anschlagoberfläche (14) komplementär ist und eine Betätigungsoberfläche (18) des Übertragungselements (26) derart umfasst, dass, wenn sich die Anschlagoberflächen (14, 16) aneinander legen, das Übertragungselement (26) in seiner Halteposition gehalten wird, wobei sich die Betätigungsoberfläche (18) parallel zu der zweiten Anschlagoberfläche (16) erstreckt und von dieser im Rücksprung versetzt ist.

2. Detektionsvorrichtung nach Anspruch 1, **dadurch gekennzeichnet, dass** die Haltedistanz (d2) doppelt so groß ist wie die Umschaltdistanz (dc).

3. Detektionsvorrichtung nach Anspruch 1 oder 2, **dadurch gekennzeichnet, dass** die Distanz (d1) zwischen der Ruheposition und der Umschaltposition des Übertragungselements (26) zwischen 0,5 Mal und 2 Mal die Umschaltdistanz (dc) beträgt.

4. Detektionsvorrichtung nach einem der Ansprüche 1 bis 3, **dadurch gekennzeichnet, dass** der Schaltfinger (24) und das Übertragungselement (26) in Verschiebung entlang von zwei Richtungen (X-X, Y-Y), die sich im Wesentlichen senkrecht zueinander erstrecken, beweglich sind.

5. Detektionsvorrichtung nach Anspruch 1, **dadurch gekennzeichnet, dass** die zweite Anschlagoberfläche (16) und die Betätigungsoberfläche (18) im Wesentlichen parallel und voneinander versetzt sind.

6. Detektionsvorrichtung nach einem der vorhergehenden Ansprüche, **dadurch gekennzeichnet, dass** das Übertragungselement einen Nocken (30) umfasst, der einen Umschaltteil (32) umfasst, der angepasst ist, um den Schaltfinger zwischen seinen zwei Positionen zu bewegen.

7. Kraftfahrzeug, das Folgendes umfasst:
- ein stationäres Element (4),
- ein Element (6), das in Bezug zu dem stationären Element beweglich ist, und
- eine Detektionsvorrichtung der gegenseitigen Position der zwei Elemente (4, 6),
**dadurch gekennzeichnet, dass** die Detektionsvorrichtung eine Vorrichtung nach einem der vorhergehenden Ansprüche ist.

8. Kraftfahrzeug nach Anspruch 7, **dadurch gekennzeichnet, dass** das stationäre Element eine Tragstruktur (4) ist, und dass das bewegliche Element eine Tür (6) ist, und dass die Detektionsvorrichtung eine Detektionsvorrichtung des Schließens der Tür ist.

9. Kraftfahrzeug nach Anspruch 7, **dadurch gekennzeichnet, dass** das stationäre Element eine Tragstruktur ist, und dass das bewegliche Element ein Faltdach ist, und dass die Vorrichtung eine Detektionsvorrichtung des Schließens des Dachs ist.

## Claims

1. A detection device, of the type including a switch (20) having a base body (22) and a switch pin (24) movable between a first and a second position defining two distinct conduction states, spaced apart from one another by a switching distance (dc), further including a transmission element (26) movable with respect to the base body (22) between a position of rest, a switching position and a holding position, where the transmission element (26) is adapted to hold the switch pin (24) in its second position between its switching position and its holding position, where the switching position is spaced apart from the holding position by a holding distance (d2) which is greater than the switching distance (dc), the device further including a casing (40) in which the base body (22) of the switch (20) is fixed and in which the transmission element is movably mounted, **characterized in that** it includes
- a casing support (10) on which the casing (40) is fixed,
- a first stop surface (14) delimited by the casing support (10),
- a complementary stop element (12) having a second stop surface (16), complementary to the first stop surface (14) and including an actuating surface (18) of the transmission element (26) such that when said stop surfaces (14, 16) are applied one on the other, the transmission element (26) is held in its holding position, the actuating surface (18) extending parallel to the second stop surface (16) and being offset back therefrom.

2. The detection device according to Claim 1, **characterized in that** the holding distance (d2) is greater than twice the switching distance (dc).

3. The detection device according to Claim 1 or 2, **characterized in that** the distance (d1) between the position of rest and the switching position of the transmission element (26) is comprised between 0.5 times and 2 times the switching distance (dc).

4. The detection device according to any one of Claims 1 to 3, **characterized in that** the switch pin (24) and the transmission element (26) are movable in translation along two directions (X-X, Y-Y) extending substantially perpendicularly one to the other.

5. The detection device according to Claim 1, **characterized in that** the second stop surface (16) and the actuating surface (18) are substantially parallel and are offset with respect to one another.

6. The detection device according to any one of the preceding claims, **characterized in that** the transmission element includes a cam (30) including a switching part (32) adapted to move the switch pin between its two positions.

7. A motor vehicle including
- a fixed element (4)
- a movable element (6) with respect to the fixed element and
- a detection device of the mutual position of the two elements (4, 6),
**characterized in that** the detection device is a device according to one of the preceding claims.

8. The motor vehicle according to Claim 7, **characterized in that** the fixed element is a supporting structure (4) and the movable element is a door (6), and **in that** the detection device is a device for detection of the closure of the door.

9. The motor vehicle according to Claim 7, **characterized in that** the fixed element is a supporting structure, **in that** the movable element is a foldable roof and **in that** the device is a device for detection of the closure of the roof.
